# EUROPÄISCHE PATENTANMELDUNG

(11) **EP 0 446 386 A1**
(43) Veröffentlichungstag der Anmeldung: **18.09.1991**
(21) Anmeldenummer: 90104685.4
(22) Anmeldetag: 13.03.1990
(51) Int. Cl.: B21D 22/16

(54) **Drückmaschine**

(71) Anmelder: Leifeld GmbH & Co., D-59207 Ahlen (DE)
(72) Erfinder: Wenzel, Helmut Dipl. Ing., D-4720 Beckum (DE)
(74) Vertreter: Schulze Horn, Stefan, Dipl.-Ing. M.Sc.

(57) **Zusammenfassung**

Die Erfindung betrifft eine Drückmaschine, welche zumindest folgende Teile umfaßt:
- einen Maschinenrahmen (10) mit einer darin gelagerten, durch einen Spindenantrieb (12) in Drehung versetzbaren Spindel (11),
- ein mit der Spindel (11) verbindbares Drückfutter (13) zur Aufnahme eines zu bearbeitenden Werkstückes (14),
- wenigstens ein Umformwerkzeug, insbesondere eine Drückrolle (46) die in einem Rollenhalter (45) gelagert ist und
- wenigstens einen den Rollenhalter (45) tragenden, in einer Achsrichtung (Z) verschiebbaren Suport (3), wobei der Support (3) zur Einstellung unterschiedlicher Winkel α zwischen der Achsrichtung (Z) und der Längsachse (11') der Spindel lösbar und nach Änderung der Ausrichtung wieder festlegbar ist.

Die Drückmaschine gemäß der vorliegenden Erfindung kennzeichnet sich dadurch, daß der Support (3) auf einem zwischen diesem und dem den Support (3) tragenden Teil der Drückmaschine (1) vorgesehenen Schwenklager (23, 33) angeordnet ist, dessen Schwenkachse (3') senkrecht zu der Achsrichtung (Z) und zu der Spindellängsachse (11') verläuft, und daß eine zwischen dem verschwenkbaren Support (3) und dem diesen Support (3) tragenden Teil der Drückmaschine (1) wirkende Feststelleinrichtung (24, 25, 34) vorgesehen ist, die bedarfsweise lösbar und nach Verschwenkung des Supports(3) um die Schwenkachse (3') wieder arretierbar ist.

## Beschreibung

Die Erfindung betrifft eine Drückmaschine nach dem Oberbegriff des Patentanspruchs 1.

Drückmaschinen der genannten Art sind bekannt und stehen verbreitet im Einsatz. In vielen Anwendungsfällen kann ein Werkstück in einer einzigen Aufspannung fertiggestellt werden, d. h., daß während der Bearbeitung eine Änderung des Winkels α zwischen den Achsrichtungen von Untersupport und Obersupport nicht erforderlich ist. Bei bestimmten Werkstücken, insbesondere solchen mit einem großen Krümmungswinkelbereich, wie z. B. Halbkugeln, sind jedoch zwei aufeinanderfolgende Arbeitsschritte erforderlich, wobei die beiden Arbeitsschritte mit zwei unterschiedlichen Winkeln α ausgeführt werden müssen. Aus dem betrieblichen Stand der Technik der Anmelderin ist es bekannt, eine Drückmaschine hierzu mit einem an seiner Oberseite als Montagetisch oder -plattform ausgebildeten Untersupportschlitten zu versehen, auf welchem der Obersupport in mehreren unterschiedlichen Winkelstellungen α relativ zum Untersupport anbringbar ist. Um hier definierte Winkelstellungen α zu gewährleisten, erfolgt die Positionierung des Obersupports auf dem Untersupport mittels Paßstiften. Die feste Verbindung stellen dann gesonderte Verbindungsmittel, wie z. B. Klemmpratzen, her. Hierfür müssen sowohl der Untersupport als auch der Obersupport an ihren aufeinanderliegenden Flächen mit einer Anzahl von äußerst exakt angebrachten Paßbohrungen sowie mit weiteren Bohrungen und/oder hinterschnittenen Nuten für die Aufnahme der Verbindungsmittel versehen sein. Jede Änderung des Winkels α erfordert also ein Lösen der Verbindungsmittel, ein Anheben, Neuausrichten und Absenken des Obersupports unter Zuhilfenahme der Paßstifte und ein erneutes Befestigen der Verbindungsmittel. Bei mittleren und größeren Drückmaschinen hat allein der Obersupport ein Gewicht von mehreren hundert Kilogramm bis zu über einer Tonne, so daß für jede Änderung des Winkels α der Einsatz von wenigstens zwei Bedienungspersonen und eines ausreichend starken Hebezeuges oder Kranes erforderlich ist. Wegen dieses hohen Aufwandes werden Werkstücke, für deren Herstellung zwei Winkelstellungen α an der Drückmaschine erforderlich sind, bisher in der Weise hergestellt, daß zunächst an allen Werkstücken einer Fertigungsserie der erste Arbeitsschritt mit der einen Winkelstellung α ausgeführt wird und daß erst anschließend bei allen Werkstücken nach einer erneuten Aufspannung der zweite Arbeitsschritt mit der anderen Winkelstellung α erfolgt. Diese Herstellungsweise ist sehr arbeitsaufwendig und damit unproduktiv und teuer. Außerdem besteht das Problem, daß das erneute Aufspannen kaum mit der erforderlichen Exaktheit möglich ist, wenn nicht eigens hierfür vorgesehene Hilfen, wie Zentrierbohrungen, am Werkstück vorgesehen werden, die ebenfalls einen zusäztlichen Arbeitsaufwand mit sich bringen und unter Umständen ungünstig für die Qualität des Werkstücks sein können.

Es stellt sich daher die Aufgabe, eine Drückmaschine der eingangs genannten Art zu schaffen, mit welcher praktisch sämtliche in der Praxis vorkommende Werkstücke in hoher Qualität sowie schnell und einfach, d. h. insbesondere in einer einzigen Aufspannung, herstellbar sind.

Die Lösung dieser Aufgabe gelingt erfindungsgemäß durch eine Drückmaschine der eingangs genannten Art mit den kennzeichnenden Merkmalen des Patentanspruchs 1.

Bei der neuen Drückmaschine kann die Ausrichtung des Supports relativ zu dem ihn tragenden Teil der Maschine vorteilhaft schnell und einfach geändert werden, so daß auch Werkstücke, die bisher in zwei Aufspannungen bearbeitet werden mußten, nun in nur einer einzigen Aufspannung komplett fertiggestellt werden können. Wegen des geringen Zeit- und Arbeitsaufwandes für die Änderung der Ausrichtung des verschwenkbaren Supports bei der neuen Drückmaschine kann diese Änderung jetzt bei der Bearbeitung jedes einzelnen Werkstücks vorgenommen werden, so daß ein Zwischenlagern und erneutes Aufspannen der Werkstücke nicht mehr nötig ist. Hierdurch wird eine höhere Produktivität und zugleich bessere Produktqualität erreicht.

Vorteilhafte Ausgestaltungen und Weiterbildungen der Erfindung sind in den Unteransprüchen 2 bis 14 angegeben.

Im folgenden wird ein Ausführungsbeispiel der Erfindung anhand einer Zeichnung erläutert. Die Figuren der Zeichnung zeigen:
- Figur 1: eine Drückmaschine in Aufsicht,
- Figur 2: die Drückmaschine aus Figur 1 im Teilschnitt entlang der Linie II - II in Figur 1, teils in Ansicht, und
- Figur 3: verschiedene Arbeitsbereiche der Drückmaschine in Aufsicht.

Wie die Figur 1 der Zeichnung zeigt, besitzt die hier als Ausführungsbeispiel dargestellte Drückmaschine 1 als tragenden Maschinenteil einen Maschinenrahmen 10. Im linken unteren Teil der Figur 1 ist ein kurzer Abschnitt einer Spindel 11 sichtbar, die mittels eines Spindelantriebes 12 in Drehung versetzbar ist. Mit der Spindel 11 verbunden ist ein Drückfutter 13, welches hier die Form einer Halbkugel hat. An der hier nicht sichtbaren halbkugelförmigen Außenfläche des Drückfutters 13 liegt ein bereits fertiggestelltes Werkstück 14 an, das entsprechend der Form des Drückfutters die Form einer hohlen Halbkugel hat. Rechts von dem Scheitelpunkt des Werkstücks 14 verläuft koaxial zur Spindellängsachse 11' eine Pinole 15, die in einem auf dem Maschinenrahmen 10 parallel zur Spindellängsachse 11' verschiebbaren Reitstock 16 drehbar gelagert ist. Die Pinole 15 dient zum Aufdrücken des Werkstück-Rohlings auf das Drückfutter und kann gegebenenfalls auch zum Zuführen des Rohlings und zum Abführen des fertigen Werkstücks 14 genutzt werden.

Im oberen Teil der Figur 1 ist im Hintergrund ein Untersupport 2 sichtbar, dessen Untersupportschlitten 21 entlang einer parallel zur Spindellängsachse 11' verlaufenden, hier als Y-Achse bezeichneten Achse verfahrbar ist. Beiderseits des Schlittens 21 des Untersupports 2, der auch als Längssupport bezeichnet werden kann, ist eine Teleskopabdeckung 22 sichtbar, die die darunterliegenden Einrichtungen für die Bewegung des Supports 2 gegen äußere Einwirkungen schützt.

Auf dem Untersupport 2, genauer auf dessen Untersupportschlitten 21, ist ein Obersupport 3 angeordnet, der wiederum einen Supportschlitten 31 aufweist, welcher entlang einer als Z-Achse bezeichneten Achse verfahrbar ist. Beiderseits des Obersupportschlittens 31 ist hier ebenfalls eine Teleskopabdeckung 32 zum Schutz der darunterliegenden Teile des Obersupports 3 sichtbar.

Auf dem Schlitten 31 des Obersupports 3, der auch als Quersupport bezeichnet werden kann, ist schließlich ein Rollenhaltersupport 4 angeordnet, an dessen linker Stirnseite mittels eines Rollenhalters 45 eine Drückrolle 46 gehaltert ist. Mittels eines Rollenhaltersupportschlittens 42 kann der Rollenhalter 45 mit der Drückrolle 46 entlang einer Rollenhaltersupportführung 41 in Richtung einer dritten, hier als X-Achse bezeichneten Achse verfahren werden.

Soweit wie bisher beschrieben, entspricht das hier dargestellte Ausführungsbeispiel der Drückmaschine 1 dem Stand der Technik, wobei eine vereinfachte Ausführung der Drückmaschine 1 auch auf den verfahrbaren Untersupport 2 verzichten kann. In diesem Fall wäre dann der Support 3 unmittelbar auf einen geeignet ausgebildeten Teil des Maschinenrahmens 10 angeordnet.

Erfindungswesentlich ist bei der Drückmaschine 1 vorgesehen, daß der Obersupport 3 gegenüber dem Untersupport 2 um eine Schwenkachse 3' verschwenkbar ist. Dabei verläuft die Schwenkachse 3' senkrecht zu der Y-Achse und zu der Z-Achse, die die Verschiebungsrichtungen von Untersupport 2 und Obersupport 3 darstellen. Hierzu ist zwischen dem Untersupport 2, genauer dessen Schlitten 21 und dem Obersupport 3, genauer dessen Obersupportführung 30, ein in der Figur 1 nicht sichtbares Schwenklager vorgesehen, welches die beschriebene Verschwenkung des Obersupports 3 gegenüber dem Untersupport 2 um die Schwenkachse 3' ermöglicht. Weiterhin ist, wie anhand der Figur 2 noch näher beschrieben wird, eine Feststelleinrichtung vorgesehen, die bei Bedarf lösbar und nach Positionierung des Obersupports 3 relativ zum Untersupport 2 wieder festlegbar ist, um die einmal eingestellte Winkelstellung α zwischen Untersupport 2 und Obersupport 3 festzulegen, so daß auch bei den innerhalb der einzelnen Teile der Drückmaschine 1 auftretenden hohen Kräften, die für die Umformung des Werkstücks 14 benötigt werden, keine Veränderung des Winkels α mehr auftritt. In dem vorliegenden Ausführungsbeispiel gemäß Figur 1 beträgt der Winkel α etwa 55°; wie in der Zeichnung angedeutet ist, ist bei dem hier gezeigten Ausführungsbeispiel insgesamt ein Schwenkwinkelbereich von maximal 105° vorgesehen. Selbstverständlich kann dieser maximale Schwenkwinkelbereich auch kleiner oder größer sein, was sich nach den Erfordernissen und vorgesehenen Anwendungen der Drückmaschine 1 richtet.

Die X-Achse, die die Verschiebungsrichtung des Rollenhaltersupportschlittens 42 darstellt, verläuft hier unter einem Winkel β = 90° zur Z-Achse, die die Verschiebungsrichtung des Obersupportschlittens 31 darstellt, wobei hier der Winkel β auf die angegebenen 90° festgelegt ist. Zusätzlich kann auch hier eine Verschwenkbarkeit des Rollenhaltersupports 4 gegenüber dem Obersupport 3 vorgesehen sein, wobei dann die zweite Schwenkachse senkrecht zur Z-Achse und zur X-Achse, vorzugsweise in Aufsicht gesehen, durch deren Kreuzungspunkt, verlaufen würde.

In der Figur 2 der Zeichnung ist die Drückmaschine im Teilschnitt entlang der Linie II - II in Figur 1 dargestellt, wobei hier der Obersupport 3 in Ansicht sowie unter einem Winkel α = 90° dargestellt ist.

Im unteren Teil der Figur 2 ist zunächst der Maschinenrahmen 10 sichtbar, der mittels bekannter und üblicher Verbindungsmittel fest mit einem Untergrund, z. B. einem Betonfundament, verbunden ist. Auf den Maschinenrahmen 10 aufgesetzt ist eine Untersupportführung 20, entlang welcher der zugehörige Untersupportschlitten 21 in der hier senkrecht zur Zeichnungsebene verlaufenden Y-Achse verfahrbar ist. Seitlich neben dem unteren Teil des Untersupportschlittens 21 ist wieder die Teleskopabdeckung 22 sichtbar.

Innerhalb des oberen Teils des Schlittens 21 des Untersupports 2 ist das Schwenklager 23, 33 zur Ermöglichung der Verschwenkbarkeit des Obersupports 3 gegenüber dem Untersupport 2 erkennbar. Der Untersupportschlitten 21 weist hierzu an seiner Oberseite eine konzentrisch zu der Schwenkachse 3' verlaufende Lagerbuchse 23 auf, in welche sich von oben her ein von der Unterseite des Obersupports 3 vorragender zylindrischer, ebenfalls konzentrisch zur Schwenkachse 3' verlaufender Lageransatz 33 erstreckt. Unterhalb des unteren Endes des zylindrischen Lageransatzes 33 ist eine Kolben-Zylinder-Einheit 25 koaxial zur Schwenkachse 3' angeordnet, mittels welcher der zylindrische Lageransatz 33 und damit der gesamte Obersupport 3 innerhalb der Lagerbuchse 23 anhebbar und absenkbar ist. Die Kolben-Zylinder-Einheit 25 ist vorzugsweise hydraulisch betätigbar, wobei sowohl in der Anheberichtung als auch in der Absenkrichtung eine Kraft ausgeübt werden kann. Damit kann der Obersupport 3 nicht nur angehoben werden, sondern auch in seiner Absenkrichtung mit einer vorgebbaren Kraft an den Untersupportschlitten 21 angedrückt werden.

Zur Sicherung eines einmal eingestellten Winkels α zwischen Obersupport 3 und Untersupport 2 ist an den beiden aufeinander zuweisenden Flächen des Untersupportschlittens 21 einerseits und der Obersupportführung 30 andererseits jeweils ein konzentrisch zur Schwenkachse 3' angeordneter Zahnkranz 24 bzw. 34 vorgesehen. Bei dem hier dargestellten Ausführungsbeispiel handelt es sich bei den beiden Zahnkränzen 24 und 34 um zwei gleichgroße, spiegelsymmetrisch ausgebildete Zahnkränze mit einer stirnseitigen Hirth-Verzahnung. Je nach Feinheit der Hirth-Verzahnung der Zahnkränze 24 und 34 kann eine sehr große Zahl von unterschiedlichen Winkeln α zwischen dem Obersupport 3 und dem Untersupport 2 eingestellte und nach Absenken des Obersupports 3 festgelegt werden. Um auch bei großen angreifenden Kräften und den daraus resultierenden Drehmomenten im Bereich des Schwenklagers 23, 33 die einmal eingestellte Position zu sichern, wird der Obersupport 3 mittels der Kolben-Zylinder-Einheit 25 mit einer ausreichend großen Kraft nach unten gedrückt, so daß die beiden Zahnkränze 24 und 34 unverrückbar ineinander greifen. Dabei bietet die Hirth-Verzahnung noch den Vorteil einer selbsttätigen Zentrierung und damit sehr genauen und reproduzierbaren Winkeleinstellung. Alternativ können hier selbstverständlich auch andere Zahnkränze mit einer radialen Verzahnung verwendet werden, wobei dann unterschiedliche Durchmesser zur Anwendung kämen, oder es kann eine lösbare und sogar stufenlos einstellbare Verbindung mittels einer konischen Ausbildung der Teile des Schwenklagers 23, 33 erreicht werden.

Um die Verschwenkung des Obersupports 3 relativ zum Untersupport 2 um die Schwenkachse 3' fernbetätigbar zu ermöglichen, ist innerhalb des Untersupportschlittens 21 ein motorischer Schwenkantrieb 26 vorgesehen, der z. B. ebenfalls hydraulisch oder elektrisch betreibbar sein kann. Dieser Schwenkantrieb 26 weist an seiner Oberseite ein Ritzel 27 auf, das durch entsprechende Steuerbefehle in Drehung nach links oder rechts versetzbar ist und das in Eingriff mit einem Außenzahnkranz 37 steht, welcher seinerseits auf das untere Ende des zylindrischen Ansatzes 33 aufgesetzt ist. Dabei weist der Zahnkranz 37 eine solche Höhe auf, daß das Ritzel 27 sowohl bei abgesenktem als auch bei - wie in der Figur 2 dargestellt - angehobenem Zustand des Obersupports 3 in Eingriff mit dem Zahnkranz 37 bleibt. Hierdurch wird erreicht, daß ein Aneinanderstoßen der Zähne des Ritzels 27 und 37, wie es bei einem erneuten Eingreifen auftreten könnte, vermieden wird. Außerdem kann der Schwenkantrieb 26 mit Winkelstellungsdetektoren zur Feststellung des jeweils eingestellten Schwenkwinkels α ausgestattet werden. Diese Winkelstellungsdetektoren können aber auch separate Bauelemente sein, wie dies an sich bekannt ist.

Im oberen Teil der Figur 2 ist schließlich noch der Obersupportschlitten 31 mit der seitlich davon angeordneten Teleskopabdeckung 32 und dem oberseitig aufgesetzten Rollenhaltersupport 4 erkennbar.

Figur 3 der Zeichnung schließlich verdeutlicht die mit der neuen Drückmaschine 1 erreichbare Vergrößerung des Arbeitsbereiches, der von der in Figur 3 nicht eigens dargestellten Drückrolle 46 überstreichbar ist. Die Drückmaschine 1 selbst ist hier nur schematisiert dargestellt, wobei im einzelnen hier der Maschinenrahmen 10, die Spindel 11 mit ihrem Antrieb 12 sowie die Pinole 15 und der Reitstock 16 angedeutet sind.

Mit der Linie 5' ist hier der theoretisch mögliche Arbeitsbereich der Drückrolle umgrenzt, der jedoch aufgrund technischer Randbedingungen nicht voll genutzt werden kann. Der nutzbare Arbeitsbereich 5 ist hier durch das große punktierte Feld dargestellt. Dabei liegt dieser Darstellung eine maximale Verschwenkbarkeit des Obersupports 3 gegenüber dem Untersupport 2 um 105° zugrunde, wobei unter der Winkelstellung 0° eine Parallelausrichtung der Y-Achse und der Z-Achse gemeint ist und wobei die Stellung 105° einer Verschwenkung um diesen Winkelbetrag im Uhrzeigersinn entspricht. Außerdem gehen in diese Darstellung des Arbeitsbereiches die linearen Verschiebungen von Untersuppoert 2, Obersupport 3 und Rollenhaltersupport 4 ein.

Zum Vergleich ist in die Figur 3 weiterhin mit der Linie 6' der theoretische Arbeitsbereich der Drückrolle umgrenzt, den diese bei einem konstanten Winkel α überstreichen kann, wie dies bei Drückmaschinen nach dem Stand der Technik der Fall ist. Das punktierte, mit der durchgehenden Linie umgrenzte Feld 6 stellt dabei den nutzbaren Arbeitsbereich für diesen Fall dar. Dabei wurde für den Winkel α hier ein Beispielwert von 35° zugrundegelegt, während für die linearen Verschiebungsgrößen die gleichen Strecken wie bei dem vorangehend erläuterten Arbeitsbereichsbeispiel angenommen wurden.

## Patentansprüche

1. Drückmaschine, welche zumindest folgende Teile umfaßt:
- einen Maschinenrahmen (10) mit einer darin gelagerten, durch einen Spindelantrieb (12) in Drehung versetzbaren Spindel (11),
- ein mit der Spindel (11) verbindbares Drückfutter (13) zur Aufnahme eines zu bearbeitenden Werkstückes (14),
- wenigstens ein Umformwerkzeug, insbesondere eine Drückrolle (46), die in einem Rollenhalter (45) gelagert ist und
- wenigstens einen den Rollenhalter (45) tragenden, in einer Achsrichtung (Z) verschiebbaren Support (3), wobei der Support (3) zur Einstellung unterschiedlicher Winkel α zwischen der Achsrichtung (Z) und der Längsachse (11') der Spindel lösbar und nach Änderung der Ausrichtung wieder festlegbar ist,
**dadurch gekennzeichnet,**
daß der Support (3) auf einem zwischen diesem und dem den Support (3) tragenden Teil der Drückmaschine (1) vorgesehenen Schwenklager (23, 33) angeordnet ist, dessen Schwenkachse (3') senkrecht zu der Achsrichtung (Z) und zu der Spindellängsachse (11') verläuft, und daß eine zwischen dem verschwenkbaren Support (3) und dem diesen Support (3) tragenden Teil der Drückmaschine (1) wirkende Feststelleinrichtung (24, 25, 34) vorgesehen ist, die bedarfsweise lösbar und nach Verschwenkung des Supports (3) um die Schwenkachse (3') wieder arretierbar ist.

2. Drückmaschine nach Anspruch 1, dadurch gekennzeichnet, daß die Feststelleinrichtung (24, 25, 34) jeweils wenigstens einen an den aufeinanderzuweisenden Seiten des verschwenkbaren Supports (3) einerseits und des diesen tragenden Teils der Drückmaschine (1) andererseits angeordneten, fest mit dem jeweiligen Support (3) bzw. Teil der Drückmaschine (1) verbundenen Zahnkranz (24, 34) umfaßt, wobei die Zahnkränze (24, 34) im Feststellzustand ineinandergreifen und im Lösezustand außer Eingriff stehen.

3. Drückmaschine nach wenigstens einem der Ansprüche 1 und 2, dadurch gekennzeichnet, daß die Zahnkränze (24, 34) jeweils mit einer Hirth-Verzahnung ausgebildet sind.

4. Drückmaschine nach wenigstens einem der Ansprüche 1 bis 3, gekennzeichnet durch eine fernbetätigbare Hubeinrichtung zum Anheben und damit verbundenen Überführen des verschwenkbaren Supports (3) in die Lösestellung.

5. Drückmaschine nach wenigstens einem der Ansprüche 1 bis 4, gekennzeichnet durch eine fernbetätigbare Andrückeinrichtung zum Andrücken des verschwenkbaren Supports (3) an den ihn tragenden Teil der Drückmaschine (1) im Feststellzustand.

6. Drückmaschine nach wenigstens einem der Ansprüche 1 bis 5, dadurch gekennzeichnet, daß die Hubeinrichtung und die Andrückeinrichtung gemeinsam durch mindestens eine parallel oder koaxial zur Schwenkachse (3') angeordnete Kolben-Zylinder-Einheit (25) gebildet sind.

7. Drückmaschine nach wenigstens einem der Ansprüche 1 bis 6, dadurch gekennzeichnet, daß der verschwenkbare Support (3) wahlweise in seiner Längsmitte oder in unterschiedlichen Positionen außerhalb seiner Längsmitte mit dem Schwenklager (23, 33) verbindbar ist, wobei das Längenverhältnis der beiden ObersupportTeillängen beiderseits der Schwenkachse (3') vorzugsweise bis 1 : 2 beträgt.

8. Drückmaschine nach wenigstens einem der Ansprüche 1 bis 7, dadurch gekennzeichnet, daß an dem Schwenklager (23, 33) ein fernbetätigbarer Schwenkantrieb (26) angeordnet ist, mittels welchem der verschwenkbare Support (3) im Lösezustand um einen vorgebbaren Schwenkwinkel in seiner Ausrichtung veränderbar ist.

9. Drückmaschine nach wenigstens einem der Ansprüche 1 bis 8, dadurch gekennzeichnet, daß der den verschwenkbaren Support (3) tragende Teil der Drückmaschine (1) ein weiterer, eine Verschiebbarkeit in einer Achsrichtung (Y) aufweisender Support (2) ist, wobei die Achsrichtung (Y) parallel zur Spindellängsachse (11') verläuft und wobei der weitere Support (2) als Untersupport oder Längssupport und der verschwenkbare Support (3) als Obersupport oder Quersupport dient.

10. Drückmaschine nach wenigstens einem der Ansprüche 1 bis 9, dadurch gekennzeichnet, daß auf dem verschwenkbaren Support (3) ein den Rollenhalter (45) entlang einer Achsrichtung (X) verschieblich tragender Rollenhaltersupport (4) angeordnet ist.

11. Drückmaschine nach wenigstens einem der Ansprüche 1 bis 10, dadurch gekennzeichnet, daß der Rollenhaltersupport (4) unter einem festen Winkel ß starr mit dem verschwenkbaren Support (3) verbunden ist.

12. Drückmaschine nach wenigstens einem der Ansprüche 1 bis 11, dadurch gekennzeichnet, daß zwischen dem verschwenkbaren Support (3) und dem Rollenhaltersupport (4) ein zweites Schwenklager mit einer parallel zur ersten Schwenkachse (3') verlaufenden Schwenkachse sowie eine entsprechende Feststelleinrichtung angeordnet sind.

13. Drückmaschine nach wenigstens einem der Ansprüche 1 bis 12, dadurch gekennzeichnet, daß diese mit einer Werkzeugwechseleinrichtung ausgestattet ist und daß der Rollenhalter (45) fernbetätigbar mit jeweils wenigstens einem Werkzeug aus einer Anzahl von Werkzeugen koppelbar ist, die in der Werkzeugwechseleinrichtung vorgehalten werden.

14. Drückmaschine nach wenigstens einem der Ansprüche 1 bis 13, mit einer zentralen Steuereinheit, von welcher aus die Maschine (1) mittels eines Steuerprogrammes steuerbar ist, dadurch gekennzeichnet, daß von der Steuereinheit zusätzlich die Schwenkung des verschwenkbaren Supports (3) sowie gegebenenfalls des Rollenhaltersupports (4) bewirkbar ist und daß mittels Winkelstellungsdetektoren die jeweils eingestellte Winkelstellung α sowie gegebenenfalls ß zwischen der Spindellängsachse (11') und der Achsrichtung (Z) des Supports (3) sowie gegebenenfalls zwischen der Achsrichtung (Z) und der Achsrichtung (X) des Rollenhaltersupports (4) erfaßbar ist und entsprechende Koordinatenumrechnungen, insbesondere Nullpunktstransformationen, für das Steuerprogramm ausführbar sind, wobei durch die ggf. vorhandene Verschiebbarkeit in der Achsrichtung (Y) die genannten Nullpunktstransformationen überlagerbar sind.
